# FASCICULE DE BREVET EUROPEEN

(11) **EP 2 603 637 B1**
(45) Date de publication et mention de la délivrance du brevet: **25.09.2019**
(21) Numéro de dépôt: 10766079.7
(22) Date de dépôt: 11.08.2010
(51) Int. Cl.: E01B 3/44, E01B 7/22, E01B 3/30, E01B 9/28, B29C 44/22, B29C 48/09

(54) **TRAVERSE POUR VOIE ET APPAREIL DE VOIE EN MATERIAU COMPOSITE**
GLEISSCHWELLE UND SCHALTANLAGE AUS EINEM VERBUNDSTOFF
TRACK SLEEPER AND SWITCHING GEAR MADE OF COMPOSITE MATERIAL

(43) Date de publication de la demande: 19.06.2013
(73) Titulaire: Vossloh Cogifer (Société Anonyme), 92500 Rueil Malmaison (FR)
(72) Inventeur: MUGG, Philippe, 67500 Haguenau (FR)
(74) Mandataire: Nuss, Laurent
(86) Numéro de dépôt international: PCT/FR2010/051696
(87) Numéro de publication internationale: WO 2012/020179

(56) Documents cités:
- WO-A1-2005/100691
- WO-A1-2007/113896
- WO-A1-2008/048095
- CH-A- 447 242
- DE-A1- 2 410 433
- FR-A1- 2 865 225
- FR-A1- 2 942 482
- US-A- 1 584 648
- US-A1- 2005 236 494

## Description

La présente invention concerne le domaine de l'infrastructure ferroviaire, en particulier des matériels de voie, et a pour objet un ensemble formé par une dalle de béton et une traverse pour voies et appareils de voie en matériau composite.

Actuellement, les traverses mises en oeuvre dans les applications posées sur dalles béton, sont généralement réalisées en béton armé précontraint ou non et sont munies d'une rainure longitudinale médiane, permettant l'insertion de boulons pour la fixation d'éléments de voie, tels que des selles, des attaches, des isolateurs, des supports arrêts et autres éléments d'un appareil de voie.

Les traverses connues à ce jour sont posées et coulées dans une dalle en béton et ne sont donc pas sollicitées en flexion. De telles traverses sont notamment connues par FR-A-2 482 990 et permettent de satisfaire à toutes les exigences mécaniques. A cet effet, elles présentent une hauteur de l'ordre de 180 mm à 190 mm, afin de garantir une bonne tenue mécanique, ce par l'insertion d'éléments précontraints ou non et notamment du fait de la rainure longitudinale médiane.

Cependant, ces traverses connues nécessitent la réalisation d'un décaissage important lors de la pose, ce pour tenir compte de leur hauteur. En outre, les traverses ainsi réalisées, en béton précontraint ou non, présentent une masse volumique très importante, entraînant des poids unitaires des traverses compris entre 100 Kg et 450 Kg, de sorte qu'il est nécessaire de mettre en oeuvre des moyens de manutention lourds et que le transport de ces traverses est relativement coûteux. Or, dans les applications habituelles avec voies en chaussée, les traverses sont toujours coulées dans une dalle de béton, de sorte qu'une réalisation de traverses lourdes et encombrantes n'est pas nécessaire.

Enfin, la rainure médiane longitudinales de ces traverses connues est toujours réalisée à partir d'un profilé métallique noyé dans le béton, de sorte que ce profilé créé un shuntage entre les deux files de rail fixées sur les traverses, de sorte qu'il est nécessaire de mettre en oeuvre, à chaque attache, des isolateurs destinés à assurer l'isolation électrique de la voie.

En outre, du fait que le profilé métallique est noyé dans le béton, il est relié électriquement à la terre, de sorte qu'il permet une propagation des courants vagabonds générés par le retour du courant de traction des rails.

On connaît également par CH-A-447 242 une traverse monolithique, dans laquelle le béton précontraint est remplacé par une matière synthétique moulée pourvue d'une armature de renforcement. Une telle réalisation est comparable à celle des traverses en béton armé. Il en résulte que cette traverse est massive et d'un poids comparable aux traverses en bois ou en béton et est d'ailleurs destiné à être utilisé sur des voies ferrées classiques, c'est-à-dire avec ballast.

La présente invention a pour but de pallier ces inconvénients en proposant un ensemble intégrant une dalle de béton et une traverse pour voie et appareil de voie, de hauteur réduite, de faible poids et assurant une isolation électrique totale entre deux files de rail.

A cet effet, la traverse pour voie et appareil de voie, pourvue d'une rainure médiane longitudinale pour la fixation d'attache de rails, de selles, d'isolateurs, de supports-arrêts ou analogues, cette traverse étant noyée dans une dalle de béton et étant pourvue de boulons de fixation d'un rail de voie, par exemple avec interposition d'une selle et mise en oeuvre de crapauds, est réalisée sous forme d'un profilé en un matériau composite.

L'invention sera mieux comprise, grâce à la description ci-après, qui se rapporte à un mode de réalisation préféré, donné à titre d'exemple non limitatif, et expliqué avec référence aux dessins schématiques annexés, dan lesquels :
la figure 1 est une vue perspective d'une traverse pour être intégrée dans l'ensemble conforme à l'invention, et
la figure 2 est une vue analogue à celle de la figure 1 représentant la fixation d'un rail sur la traverse de la figure 1, ladite traverse étant noyée , conforme à l'invention, dans une dalle de béton.

La figure 1 des dessins annexés représente une traverse 1 pour voie et appareil de voie, pourvue d'une rainure médiane longitudinale 2, pour la fixation d'attache de rails, de selles, d'isolateurs, de supports-arrêts ou analogues.

Comme le montre la figure 2 des dessins annexés une telle traverse 1 est mise en oeuvre pour la fixation d'un rail de voie 3, est noyée dans une dalle de béton 4 et est pourvue de boulons 5 de fixation dudit rail de voie 3, par exemple avec interposition d'une selle 6 et mise en oeuvre de crapauds 7.

Conformément à l'invention, cette traverse 1 est réalisée en un matériau composite. De préférence, le matériau composite est un matériau composite pultrudé.

Un tel matériau composite est constitué par une matrice en résine entourant une armature composée de fibres. De préférence, la résine mise en oeuvre est du type polyester, époxy, phénolique ou thermodurcissable et les fibres sont des fibres de verre, minérales, végétales ou d'aramide.

Les matériaux ainsi obtenus présentent d'excellentes caractéristiques mécaniques et, en particulier, un rapport résistance-poids très élevé. Ainsi, l'armature en fibres assure la tenue mécanique, à savoir la résistance à la traction et la rigidité, les modules de traction dans la direction des fibres étant supérieurs à ceux de l'acier. Par ailleurs, la matrice en résine lie les fibres formant l'armature et répartit les efforts de compression ou de flexion, tout en assurant la protection chimique et l'isolation électrique.

La réalisation de la traverse 1 par pultrusion permet d'obtenir les propriétés mécaniques optimales d'un matériau composite, qui est, par définition, anisotropique, par orientation préférentielle des fibres renforts. En effet, lors de la pultrusion, les couches de fibres renforts sont disposées selon les directions de sollicitation mécanique, de sorte que le produit obtenu est parfaitement adapté à l'application prévue.

Le procédé de réalisation de la traverse 1 est de type connu et ne nécessite pas de description en détail. Il suffit simplement de rappeler qu'une armature en fibre imprégnée d'une résine thermodurcissable est tirée à travers un moule filière, dans lequel s'effectue la mise en forme et la réticulation. Un tel procédé permet l'obtention de profilés de grande longueur et de toutes formes, ces profilés étant débités à des longueurs préétablies, à leur sortie du moule filière.

Du fait de la réalisation de la traverse 1 sous forme d'un profilé en matériau composite, la hauteur de la traverse 1 peut être très nettement diminuée par rapport à la hauteur des traverses traditionnelles en béton précontraint ou non, à savoir présenter une hauteur de l'ordre de 80 mm, de sorte que, pour la pose de telles traverses, les travaux de génie civil sont très nettement réduits, permettant une économie importante sur le volume de la dalle de béton, dans laquelle la traverse est insérée. Il en résulte des gains substantiels sur le chantier, tant en ce qui concerne la durée des travaux que les coûts de ces derniers.

Par ailleurs, du fait de la réalisation de la traverse conforme à l'invention sous un encombrement réduit, son poids est très nettement réduit, à savoir de l'ordre de huit kilogrammes par mètre linéaire. Une telle réduction de poids et d'encombrement, par comparaison avec une traverse en béton, dont le poids par mètre linéaire est approximativement de 90 kilos, permet de faciliter les opérations de manutention, tant lors du montage à blanc en usine que lors du montage sur site et ainsi la mise en oeuvre sans outils de levage particuliers, tels que des ponts ou des chariots à fourches. Il en résulte également que le placement précis des traverses lors du montage ne nécessite plus d'outils de manutention et est donc facilité, tout en permettant une pose plus rapide et plus précise, l'ajustement des traverses étant possible manuellement. Enfin, le transport sur site, ainsi que le stockage sont facilités.

La traverse composite est, par ailleurs, un isolant électrique et les problèmes d'isolation d'un rail par rapport à l'autre et de l'isolation de la voie ferrée, habituels à ce jour, sont totalement éliminés. En outre, du fait de la réalisation de la traverse 1 en matière composite, celle-ci est totalement insensible à la corrosion, contrairement aux profilés métalliques mis en oeuvre dans les traverses en béton précontraint connues.

Du fait des propriétés d'isolant électrique du matériau composite constituant la traverse 1, le montage des rails de voie 3 ne nécessite plus la mise en oeuvre de dispositifs isolants électriques supplémentaires, tels que ceux prévus avec les traverses traditionnelles, à savoir des semelles isolantes, des canons isolants et des rondelles isolantes.

Grâce à l'invention, il est possible de réaliser des traverses pour les applications en chaussée, en particulier pour les voies de tramway présentant un encombrement et un poids très faible par rapport à ceux des traverses correspondantes en béton précontraint ou non et dont la mise en oeuvre est rapide et aisée et ne nécessite aucun moyen particulier de levage.

Bien entendu, l'invention n'est pas limitée au mode de réalisation décrit et représenté au dessin annexé. Des modifications restent possibles, dans le cadre des revendications, sans sortir pour autant du domaine de protection de l'invention.

## Revendications

1. Ensemble formé par une dalle de béton (4) et une traverse (1) pour voies et appareils de voie, la traverse (1) formant un profilé dont la surface supérieure est pourvue d'une rainure médiane longitudinale (2) pour la fixation d'attaches de rails, de selles, d'isolateurs, de support-arrêts ou analogues et pour les supporter, la traverse (1) étant noyée dans la dalle de béton (4), la traverse étant pourvue de boulons (5) de fixation d'un rail (3) de voie, par exemple avec interposition d'une selle (6) et mise en oeuvre de crapauds (7), et la traverse (1) étant réalisée en matériau composite.

2. Ensemble, suivant la revendication 1, **caractérisé en ce que** le matériau composite est un matériau composite pultrudé.

3. Ensemble, suivant l'une quelconque des revendications 1 et 2, **caractérisée en ce que** le matériau composite est constitué par une matrice en résine entourant une armature composée de fibres.

4. Ensemble, suivant la revendication 3, **caractérisée en ce que** la résine est du type polyester, époxy, phénolique ou thermodurcissable

5. Ensemble, suivant la revendication 3, **caractérisée en ce que** les fibres sont des fibres de verre, minérales, végétales ou d'aramide.

## Patentansprüche

1. Anordnung, die durch eine Betonplatte (4) und eine Bahnschwelle (1) für Gleise und Weichenvorrichtungen ausgebildet ist, wobei die Bahnschwelle (1) ein Profil ausbildet, dessen Oberfläche mit einer Längsmittelnut (2) zum Befestigen und Abstützen von Schienenbefestigungen, Sätteln, Isolatoren, Anschlagstützen oder dergleichen versehen ist, wobei die Bahnschwelle (1) in die Betonplatte (4) eingebettet ist, wobei die Bahnschwelle mit Schrauben (5) zur Befestigung einer Gleisschiene (3) versehen ist, zum Beispiel unter Zwischenschaltung eines Sattels (6) und Verwenden von Klemmplatten (7), und wobei die Bahnschwelle (1) aus einem Verbundwerkstoff ausgebildet ist.

2. Anordnung nach Anspruch 1, **dadurch gekennzeichnet, dass** der Verbundwerkstoff ein stranggezogener Verbundwerkstoff ist.

3. Anordnung nach einem der Ansprüche 1 oder 2, **dadurch gekennzeichnet, dass** der Verbundwerkstoff durch eine Harzmatrix ausgebildet ist, die eine Faserarmierung umgibt.

4. Anordnung nach Anspruch 3, **dadurch gekennzeichnet, dass** das Harz ein Polyesterharz, ein Epoxidharz, ein Phenolharz oder ein hitzehärtbares Harz ist.

5. Anordnung nach Anspruch 3, **dadurch gekennzeichnet, dass** die Fasern Glasfasern, Mineralfasern, Pflanzenfasern oder Aramidfasern sind.

## Claims

1. Assembly formed by a concrete slab (4) and a sleeper (1) for tracks and track equipment, the sleeper (1) forming a profile, the upper surface of which is provided with a longitudinal medial groove (2) for fixing rail attachments, sole plates, isolators, support stops or the like and for supporting them, the sleeper (1) being embedded in the concrete slab (4), the sleeper being provided with bolts (5) for fixing a track rail (3), for example with the interposition of a sole plate (6) and the use of clips (7), the sleeper being made from a composite material.

2. Assembly according to claim 1, **characterised in that** the composite material is a pultruded composite material.

3. Assembly according to any of claims 1 and 2, **characterised in that** the composite material is formed by a resin matrix surrounding an armature composed of fibres.

4. Assembly according to claim 3, **characterised in that** the type of resin is a polyester, epoxy, phenolic or thermosetting resin.

5. Assembly according to claim 3, **characterised in that** the fibres are glass, mineral vegetable or aramid fibres.
